# FASCICULE DE BREVET EUROPEEN

(11) **EP 0 919 466 B1**
(45) Date de publication et mention de la délivrance du brevet: **06.12.2000**
(21) Numéro de dépôt: 98500153.6
(22) Date de dépôt: 30.06.1998
(51) Int. Cl.: B65B 7/28, B65B 61/20

(54) **Appareil pour mettre des cartons dans des caisses de bouteilles**
Vorrichtung zum Einbringen von Abdeckungen aus Karton in einen Flaschenkasten
Apparatus for applying cardboard covers in bottle crates

(30) Priorité: 25.11.1997 ES 9703068 U
(43) Date de publication de la demande: 02.06.1999
(73) Titulaire: Industrias Mecanicas Romar S.A, 28031 Madrid (ES)
(72) Inventeur: Lopez Horcajuela de la Iglesia, Ismael, Madrid (ES); Martin, Tomás Morales, Madrid (ES)
(74) Mandataire: Naranjo Marcos, Maria Antonia

(56) Documents cités:
- EP-A- 0 227 059

## Description

La présente invention concerne un appareil pour mettre des cartons dans des caisses de bouteilles, pour les protéger de la lumière et des poussières.

Cet appareil s'intercale sur le transporteur à la sortie d'une empaqueteuse de la ligne de conditionnement.

Le document EP 227059 divulgue une machine pour mettre des papiers dans des caisses de bouteilles, comportant une réserve de papiers, un système d'élévation des papiers et une tête pour prendre un papier de la réserve et le placer dans une caisse.

L'objectif de l'appareil selon l'invention est de mettre automatiquement une protection en carton au-dessus de chaque caisse de bouteilles qui passe par lui. Ce but est atteint par une machine telle que définie dans la revendication 1.

La machine est composée d'un ou deux réservoirs de carton, construits en structure métallique, avec des glissières verticales servant à empiler les protections en carton. Tout l'ensemble se déplace au moyen de roues qui sont sur des rails de guidage, à structure aussi métallique.

Ces réserves doivent être rechargées de cartons manuellement, hors de la machine. Le déplacement des réserves de carton par les rails de guidage peut être effectué manuellement (l'ouvrier) ou automatiquement, par l'intermédiaire de moteurs agissant sur crémaillère dans la réserve même. Lorsque la réserve est mise à l'endroit définif, la machine est préparée pour recevoir des caisses par l'intermédiaire du transporteur d'entrée.

La tête principale prend des cartons de la réserve et se déplace pour se placer au-dessus des caisses. Elle descend ensuite et dépose les cartons dans les caisses. Puis la tête monte, les caisses sortent de la machine et un nouveau cycle recommence. Tous ces mouvements sont coordonnés et contrôlés par des cellules photo-électriques, des détecteurs inductifs et un automate programmable, ce qui nous assure fiabilité, synchronisation et rapidité.

Cette machine est nouvelle puisque jusqu'à maintenant les caisses de bouteilles n'ont pas de cartons pour les protéger de la lumière et de la poussière, des précédents dans l'état de la technique ne sont donc pas connus.

Les avantages de ce système se détachent du présent mémoire descriptif, bien que nous ne mentionnions ci-après que les plus importants à titre purement énonciatif et non limitatif. A savoir :
- Réserves de cartons (A) à grande autonomie de fonctionnement et mode de charge rapide et simple.
- Système d'élévation de cartons par un mécanisme de chèvre (P) qui se trouve situé à l'intérieur du bloc de machines, entre les deux rails de guidage (B) de la réserve de cartons (A).
- Facilité de fabrication et de montage.
- Système de dosage de caisses à l'entrée de la machine.

Pour une meilleure compréhension de ce mémoire, sont joints ci-après des dessins qui montrent un exemple de réalisation, non limitatif, de l'objet de l'invention, et sur lesquels :

La Figure 1 est une vue de côté de la machine et de la réserve sur deux positions (Position de charge et Position de fonctionnement).

La Figure 2 est une vue de dessus de la machine et de la réserve sur deux positions (Position de recharge et Position de fonctionnement).

La Figure 3 est un vue de face de la machine.

Conformément à ces dessins, le modèle comprend une réserve (A) pour des cartons situés sur cinq colonnes. Une fois rechargée de cartons, la réserve (A) se déplace par les voies (B) jusqu'au fond de la machine et une fois là, l'élévateur de cartons (C), actionné par le cylindre (H), commence à monter jusqu'à ce que la ligne de cartons supérieure arrive à sa position de travail. Les caisses de bouteilles (F) entrent dans la machine par l'intermédiaire du transporteur (E) jusqu'à ce qu'elles butent sur (K), cinq caisses s'accumulant alors dans la machine. Lorsque cette situation est détectée par la dernière cellule photo-électrique (L), la tête (G) descend pour absorber les cartons de la réserve (A) par un mécanisme de chèvre (P) et ceci fait, (G) se déplace dans les guides (J) pour se situer à la verticale des caisses.

La chèvre est en structure métallique formée par quatre platines et est soutenue, à deux de ses points d'extrémité, au châssis de la machine, dans sa partie inférieure, et à une plate-forme en forme de "U" à l'envers, servant au repos des protections en cartons.

Tout le mécanisme de chèvre et de plate-forme est actionné et élevé par un cylindre oléo-hydraulique (H) à mesure qu'une cellule photo-électrique (R), située sur la partie supérieure d'une des colonnes de protections de carton, se découvre du fait de la consommation de ces cartons.

Les têtes de la chèvre (P) baissent jusqu'à placer les cartons dans les caisses, après quoi on élève de nouveau les têtes. Une fois que celles-ci sont en haut (G), la butée (K) libère les caisses, lesquelles sortent de la machine, et le retour de la tête (G) à la verticale de la réserve (A) commence. A partir de là, tout le cycle complet reprend.

La machine comprend un système de dosage de caisses à l'entrée de la machine.

Ce système est composé d'une retenue mécanique (M) des caisses, pour empêcher que celles-ci passent dans la machine, actionné par un cylindre pneumatique (O). La retenue agit une fois que les caisses (F) entrent dans la machine par le transporteur (E) et butent sur (K) en s'accumulant jusqu'à ce que les cellules photo-électriques (N) soient recouvertes.

La cellule photo-électrique "L" est celle qui détermine l'action du système de dosage (M), lequel reste activé jusqu'à ce que le cycle de mise en place des protections de carton soit achevé et que la butée (K) libère les caisses (F), un nouveau cycle d'entrée de caisses démarrant alors.

Enfin et après cette description, il convient d'indiquer que la présente invention, telle que définie dans les revendications, acceptera toutes les variantes et réalisations possibles sans que l'essence de cette description s'en trouve altérée, son objet pouvant être fabriqué sous toutes formes, dimensions et matériaux, sans limitation.

## Revendications

1. Machine pour mettre des cartons dans des caisses de bouteilles caractérisée par le fait d'être composée de :
- une ou plusieurs réserves de cartons (A) construites en structure métallique, avec des glissières verticales servant à empiler les cartons, la réserve ayant des roues métalliques permettant un déplacement manuel ou automatique,
- un système d'élévation de chargeur de cartons par un mécanisme de chèvre (C), la chèvre étant en structure métallique formée par quatre platines et se trouvant soutenue, à deux de ses quatre points d'extrémité, au châssis de la machine, dans sa partie inférieure, et à une plate-forme en forme de "U" à l'envers,
tout le mécanisme de chèvre et de plate-forme étant actionné et élevé par un cylindre oléo-hydraulique (H) à mesure qu'une cellule photo-électrique (R), située sur la partie supérieure d'une des colonnes de cartons, se découvre du fait de la consommation de ces cartons,
- un système hydraulique avec convertisseur actionné par pression d'air dosant l'entrée de caisses dans la machine, ce système étant composé d'une retenue mécanique (K) des caisses pour empêcher que celles-ci passent dans la machine, actionnée par un cylindre pneumatique. La retenue agit une fois que les caisses entrent dans la machine à travers le transporteur et font butée sur la retenue (K) en s'accumulant pour recouvrir des cellules photo-électriques,
La dernière cellule photo-électrique (L) étant celle qui détermine l'action du système de dosage, qui reste activé jusqu'à ce que le cycle de mise en place des cartons soit achevé et que la butée libère les caisses, commençant alors un nouveau cycle d'entrée de caisses.
- Une tête (G) pour descendre prendre des cartons de la réserve (A) par un mécanisme de chèvre (P), puis se déplacer dans des guides (J) pour se situer au-dessus des caisses et baisser pour placer les cartons dans les caisses.

2. Machine pour mettre des cartons dans des caisses de bouteilles selon la revendication 1 caractérisée par le fait d'être composée de :
- une ou plusieurs réserves pour cartons (A) construites en structure métallique, avec glissières verticales servant à empiler les cartons, la réserve ayant des roues métalliques permettant un déplacement automatique au moyen de moteurs agissant sur crémaillère dans la réserve même.

## Patentansprüche

1. Maschine un Karton in die Flaschenbehälter einzuordnen und bestehend aus:
- einem oder meheren lagerkarren für Karton (A) mit
Metallstruktur; mit senkrechten kenkern versehen, die Kartone stapeln; diese lagerkarren haben Metallräder, die eine handliche oder automatische Bewegung erlauben.
- ein Erhebungssystem am Kartonverlader mit
Scherenmechanismus (c) ausgestattet,
die Metallschere besteht aus 4 Flacheise, die unten an 2 von ihren 4 Extremen am Gestell der Maschine befestigt sind, und einer Plattform in Umgechrehter U-form.
Der Scherenmechanismus und die Plattform werden durch einen Ölhydraulikzylinder (H) augetrieben und erhoben, während eine photoelektrische Zelle (R), die sich an der oberen Seite einer der Kartonsäulen befindet, dank des Kartonskonsums aufgedeckt wird.
- ein Hydrauliksystem mit Konvert, der durch Luftdruck angetrieben wird und so den Einumarsch von Behältern in die Maschine dosiert. Dieses System besteht aus einer mechanischen Behältersperre (K) um zu vermeiden, dass die Behälter in die Maschine gelangen, und das durch einen Phenumatischzylinder angetrieben wird.
Die Sperre funktioniert sobald die Behälter auf dem Fliessband in die Maschine gelangen, an der Sperre (K) stecken bleiben und sich dort ansammeln bis Sie die Photoelektrischen Zellen bedecken.
Die letze Photoelektrische Zelle (L) ist die jenige, die das Funktionieren des Dosierungssystem entscheidet und die aktiv bleibt bis der Unterbringungsprozess der Kartone beendet und die Vollsbesetzung die Behälter befreit, nachdem ein neuer Behältereingangsprozess stattfindet.
- Eine Gurtung (G), die sich senkt, die Kartone von den lagerkarren (A) durch ein Scherensystem (P) aufhebt und sich danach auf den lenkern (J) fortbewegt um über den Behältern Platz einzunehmen, wo die Kartone in diese Behälter eingeordnet werden.

2. Maschine um Karton in die Flaschenbehälter einzuvordnen. Nach erster Forderung bestehend aus:
- einem oder meheren Lagerkarren für Karton (A) mit Metallstruktur, mit senkrechten Lenkern versehen, die die Kartone stapeln. Der Lagerkarren hat Metallräder, die automatische Bewegung durch einen Motor, der die Zahnleiste des Lagerkarren betätigt erlaubt.

## Claims

1. " Device for placing cardboards in bottle cases" featured by comprising ;
- one or several cardboard stores (A) made of metallic frame-work and provided with vertical guides for piling up the cardboard covers . Said stores provided with metallic wheels which allow a manual or automatic displacement,
- a lifting system of the cardboard carrier by means of a fork device ( C) , such fork device made of metallic frame-work and formed by four platens , said platens fastened by two of the four ends to the lower part of the chassis of the device, and a "U" shaped inverted platform.
The whole fork and platform machinery are driven and lifted by means of an oleo-hydraulic cylinder (H) , as an photoelectric cell ( R ) placed on the upper part of one of the cardboard columns is exposed to view due to the consumption of the cardboards ,
- an hydraulic system provided with a converter driven by air pressure, measuring the entry of cages into de device , this system consist on a cage mechanical lock (K), to avoid cages entering into the machine , said lock driven by a pneumatic cylinder . The lock is operated once the cages enter to the device through a conveyor, making stop in the lock (K) and piling until covering the photoelectric cells ,
The last photoelectric cell ( L) determines the operation of the measuring system , remaining active until the cycle of placing cardboards has been completed and the lock releases the cages , beginning again a new cycle of cages entry.
- a head (G) descending , seizes the cardboards in the store (A) by means of a fork mechanism (P) , shifting then along the guides (J) locating above the cages and descending in order to place the cardboard in the same cages .

2. "Device for placing cardboards in bottle cages", according to claim number one , consisting on :
- One or several cardboard stores ( A) , built of metallic frame-work, provided with vertical guides used to pill up the cardboard, the store is provided with metallic wheels which allow automatic displacement by means of a motor actuating a zip on the store .
